# FASCICULE DE BREVET EUROPEEN

(11) **EP 0 100 279 B1**
(45) Date de publication et mention de la délivrance du brevet: **09.04.1986**
(21) Numéro de dépôt: 83401517.4
(22) Date de dépôt: 22.07.1983
(51) Int. Cl.: A47B 43/02

(54) **Procédé d'obtention d'une armoire ou analogue à partir de matériau rigide en feuille, flans préparés pour la mise en oeuvre de ce procédé et produits obtenus**
Verfahren zum Fertigen eines Schrankes oder dergleichen aus steifem Blattförmigem Material, Zuschnitt zum Durchführen dieses Verfahrens, sowie auf diese Weise hergestelltes Produkt
Process for producing a cabinet or the like from rigid sheet material, blanks prepared for the process, and products obtained therefrom

(30) Priorité: 27.07.1982 FR 8213124
(43) Date de publication de la demande: 08.02.1984
(73) Titulaire: I.T.I. Enterprises Limited, à Belfast (Irlande du Nord), succursale de Fribourg, CH-1700 Fribourg (CH)
(72) Inventeur: Geoffroy-Dechaume, Vincent, F-78300 Poissy (FR)
(74) Mandataire: Vuille, Roman

## Description

La présente invention est relative à un procédé d'obtention d'une armoire à partir d'une feuille plane de matériau rigide.

Le procédé a été mis au point pour la construction d'une armoire de poupée à partir d'une feuille de carton, mais il s'applique également à la construction d'une armoire pour enfant ou pour adulte, en utilisant des matériaux de résistance mécanique convenable.

Depuis un certain nombre d'années, on a observé un grand développement dans la technique de la confection des emballages à partir d'une feuille, ou flan de carton ou matière analogue, qui subissent en usine une préparation consistant essentiellement en un découpage et une confection de lignes de pliages, puis sont envoyés à plat au lieu d'utilisation, où ils sont pliés et éventuellement collés pour obtenir l'emballage désiré. Cette manière de faire permet des économies importantes sur les frais de transport des emballages vides, ainsi qu'une réduction du nombre de ces emballages qui sont endommagés avant utilisation.

De tels procédés ont également été proposés dans le domaine du meuble. On peut citer par exemple les brevets français publiés sous le numéro 2.424.006 et sous le numéro 2.440.709, relatifs à des sièges démontable. Cependant, les problèmes, relatifs à des sièges ne permettent pas de transposer les systèmes de montage d'un type de meuble à un autre.

Il existe donc un besoin pour un procédé d'obtention d'une armoire à partir d'une feuille de matériau rigide, et qui permette 1e transport à plat des éléments constructifs, le montage facile de l'armoire, son démontage facile en vue d'un nouveau transport à plat suivi d'un nouveau remontage.

Le but de l'invention est de fournir un tel procédé, qui permette en outre l'obtention d'une armoire à partir d'une seule feuille de matériau, découpée en un petit nombre d'ensembles unitaires, deux par exemple.

Il faut signaler ici que le mot "armoire" englobe aussi, dans le présent texte, tous les meubles tels que "bahuts, buffets, etc. qui comportent un fond, un dessus et quatre parois verticales, et qui sont ouverts sur au moins une de leurs parois verticales.

La présente invention fournit donc un procédé qui comporte les étapes suivantes:
a) préparer un premier flan comprenant:
   - une première partie centrale de forme générale rectangulaire;
   - un premier rabat inférieur relié à la partie centrale le long d'un des bords de ladite partie centrale par une première ligne de pliage;
   - un second rabat inférieur relié au premier rabat inférieur par une seconde ligne de pliage parallèle à l'a première;
   - un premier rabat supérieur relié à la partie centrale par une troisième ligne de pliage sur le bord opposé de ladite partie centrale;
   - un second rabat supérieur relié au premier rabat par une quatrième ligne de pliage parallèle à la troisième;
   - deux premiers rabats latéraux reliés chacun à l'un des côtés libres du panneau central par une cinquième ligne de pliage;
   - deux seconds rabats latéraux reliés chacun à un premier rabat latéral pour une sixième ligne de pliage parallèle à la cinquième;
   - deux troisièmes rabats latéraux reliés chacun à un second rabat latéral par une septième ligne de pliage parallèle à la sixième;
   - deux premières encoches prévues sur le bord extrême du second rabat inférieur, ces deux encoches étant à une distance de l'axe de la partie centrale qui est égale à celle qui sépare la cinquième ligne de pliage du même axe, diminuée de la distance qui sépare les sixième et septième lignes de pliage;
   - deux secondes encoches prévues sur le bord extrême du second rabat supérieur, et situées à la même distance de l'axe que les premières encoches;
   - deux troisièmes encoches prévues sur le côté inférieur du troisième rabat latéral, à une distance de la septième ligne de pliage égale à la distance entre les cinquième et sixième ligne de pliage diminuée de la distance entre les première et deuxième lignes de pliage;
   - deux quatrièmes encoches prévues sur le côté supérieur du troisième rabat latéral à une distance de la septième ligne de pliage égale à la distance entre les cinquième et sixième lignes de pliage diminuées de la distance entre la troisième et quatrième lignes de pliage;
   - une 'ouverture pouvant être pourvue d'une porte et située dans la partie centrale de la partie centrale;
b) préparer un second flan comprenant:
   - une seconde partie centrale rectangulaire, dont la demi-largeur est au moins égale à la demi-largeur de la partie centrale du premier flan diminuée de la distance entre deux cinquième et sixième lignes de pliage adjacentes et de hauteur au moins égale à la hauteur de la partie centrale du premier flan diminué de la distance entre la seconde ligne de pliage et le bord extrême du second rabat inférieur;
   - un premier rabat supérieur du second flan relié à la seconde partie centrale pour une huitième ligne de pliage;
   - un second rabat supérieur du second flan relié au premier rabat supérieur du second flan par une neuvième ligne de pliage, la somme des distances entre les troisième et quatrième lignes de pliage et entre les huitième et neuvième lignes de pliage étant au plus égale à la distance entre les cinquième et sixième lignes de pliage;
   - deux cinquièmes encoches prévues sur le bord extrême du premier rabat supérieur du second flan, disposées symétriquement par rapport à l'axe de la seconde partie centrale et espacées de celui-ci d'une distance égale à celle qui sépare les secondes encoches de l'axe;
c) procéder au montage du premier flan en pliant dans le même sens les rabats latéraux à chaque fois de 90° autour de chaun de leurs lignes de pliage, puis en pliant de même les rabats inférieur et supérieur, les premières encoches venant s'insérer dans les troisièmes encoches et les secondes encoches dans les quatrièmes encoches;
d) procéder au montage du second flan en repliant de la même façon les rabats supérieurs dudit second flan, les cinquièmes encoches venant s'insérer également dans les quatrièmes encoches qui sont prévues d'une largeur double des autres encoches.

L'invention va être exposée plus en détail en s'aidant d'un exemple pratique de réalisation illustré par les dessins parmi lesquels:
Fig. 1 est une demi-vue en plan du premier flan avant pliage.
Fig. 2 est une demi-vue en plan du second flan avant pliage.
Fig. 3 est une vue en perspective du meuble monté, montrant sa face inférieure et sa face avant.
Fig. 4 est une vue analogue à la figure 3, montrant la face arrière du meuble.

La figure 1 montre une moitié du premier flan. En effet, celui-ci étant symétrique dans l'ensemble par rapport à un axe, il n'est pas nécessaire de la représenter en entier. Les parties correspondant au dessus du meuble en position d'utilisation, et qui sont appelées, par exemple "rabats supérieurs" sont en haut sur la figure 1.

Le premier flan comprend:
- une première partie centrale 1 de forme générale rectangulaire;
- un premier rabat inférieur 2 relié à la partie centrale le long d'un des bords de ladite partie centrale par une première ligne de pliage 3;
- un second rabat inférieur 4 relié à un premier rabat inférieur par une seconde ligne de pliage 5 parallèle à la première;
- un premier rabat supérieur 6 relié à la partie centrale par une troisième ligne de pliage 7 sur le bord opposé de ladite partie centrale;
- un second rabat supérieur 8 relié au premier rabat par une quatrième ligne 9 de pliage parallèle à la troisième;
- deux premiers rabats latéraux 10 reliés chacun à l'un des côtés libres du panneau central par une cinquième ligne de pliage 11;
- deux seconds rabats latéraux 12 reliés chacun à un premier rabat latéral par une sixième ligne de pliage 13 parallèle à la cinquième;
- deux troisièmes rabats latéraux 14 reliés chacun à un second rabat latéral par une septième ligne de pliage 15 parallèle à la sixième;
- deux premières encoches 16 prévues sur le bord extrême du second rabat inférieur 4, ces deux encoches étant à une distance /1 l'axe de la partie centrale qui est égal à celle /2 qui sépare la cinquième ligne de pliage 11 du même axe, diminuée de la distance /3 qui sépare les sixième 13 et septième 15 lignes de pliage;
- deux secondes encoches 17 prévues sur le bord extrême du second rabat supérieur 8, et situées à la même distance /1 de l'axe que les premières encoches;
- deux troisièmes encoches 18 prévues sur le côté inférieur du troisième rabat latéral, à une distance de la septième ligne de pliage 15 égale à la distance /4 entre les cinquième 11 et sixième 13 lignes de pliage diminuées de la distance /5 entre les première 3 et deuxième lignes de pliage;
- deux quatrièmes encoches 19 prévues sur le côté supérieur du troisième rabat latéral à une distance /6 de la septième ligne de pliage égale à la distance /4 entre les cinquième et sixtème lignes de pliage diminuées de la distance /7 entre la troisième et quatrième lignes de pliage;
- une ouverture 20 pouvant être pourvue d'une porte et située dans la partie centrale de la partie centrale (1).

Comme on peut le voir sur la figure 1, les distances /4 et /5 sont égales, si bien que l'encoche 18 est adjacente à la septième ligne de pliage 15.

L'ouverture 20 est le seul élément non symétrique du premier flan, dans l'exemple décrit. En effet la partie centrale (1) du flan est découpée suivant une ligne qui suit les côtés inférieur et supérieur d'un rectangle, et un seul des côtés latéraux, une ligne de pliage destinée à opérer en sens inverse des autres lignes de pliage mentionnées plus haut, constitue l'autre côté latéral du rectangle. On comprend que cette découpe délimite une porte qui peut pivoter autour de la ligne de pliage.

On notera sur la figure que la partie centrale 1 comporte, à ses angles inférieurs, un prolongement triangulaire 31 limité par la cinquième ligne de pliage 11 et par une incision oblique 32 qui relie l'extrémité de la première ligne de pliage 3 au bord du flan. Le bord inférieur du cinquième rabat 10 est parallèle à la ligne de pliage 3 mais est décalé vers le bas par rapport à elle d'une longueur correspondant à celle du triangle 31. Le bord inférieur du sixième rabat 12 est oblique, de telle façon que le bord inférieur du septième rabat 14 est un prolongement de la première ligne de pliage 3.

D'autre part la partie centrale 1 comporte, à ses angles supérieurs un prolongement triangulaire 33 limité par la troisième ligne de pliage 7 et par une incision oblique 34 qui relie l'extrémité de la cinquième ligne de pliage 11 au bord du flan. Le bord latéral du troisième rabat 6 est prallèle à la cinquième ligne de pliage 11 mais est plus écarté de l'axe d'une longueur correspondant à celle du triangle 33. Le bord latéral du quatrième rabat 8 comporte une première partie oblique 35 qui est contigüe à la quatrième ligne de pliage 9, et qui fait avec cette ligne de pliage un angle égal à celui que fait l'incision 34 avec la troisième ligne de pliage 7, mais en sens inverse.

En liaison avec la présence du triangle 33, une première encoche supplémentaire 36 est prévue sur le bord supérieur du cinquième rabat 10 et une seconde encoche supplémentaire 37 est prévue sur le bord supérieur du quatrième rabat 8. La distance /8 de la première encoche supplémentaire 36 à la cinquième ligne de de pliage 11 est égale à la distance /7 entre les troisième et quatrième lignes de pliage. Comme l'encoche 19, l'encoche 36 est d'une largeur suffisante pour recevoir deux épaisseurs du carton dont sont faits les flans.

Deux autres encoches supplémentaires 38, 39 sont prévues sur le bord supérieur du flan, elles sont adjacentes aux sixième et septième lignes de pliage 13 et 15.

Dans la partie inférieure des sixième et septième rabats 12 et 14 est prévue une entaille horizontale 40, qui ne débouche pas à l'extérieur. Cette entaille part de la sixième ligne de pliage 13, traverse la septième ligne de pliage 15 et s'arrête dans le septième rabat avant d'atteindre son bord extérieur.

Dans le quatrième rabat 8, une ouverture 41, allongée dans le sens horizontal est encore prévue.

On va maintenant décrire le second flan.

Celui-ci comprend:
- une seconde partie centrale 21 rectangulaire, dont la demi, large /9 est au moins égale à la demi largeur /2 de la partie centrale 1 du premier flan diminuée de la distance 13 entre deux cinquièmes et sixièmes lignes de pliage adjacentes et de hauteur au moins égale à la hauteur de la partie centrale du premier flan diminué de la distance /10 entre la seconde ligne de pliage et le bord extrême du second rabat inférieur;
- un premier rabat supérieur du second flan 22 relié à la seconde partie centrale par un huitième ligne de pliage 23.
- un second rabat supérieur du second flan 24 relié au premier rabat supérieur du second flan per une neuvième ligne 25 la somme des distances /7, /11, entre les troisième et quatrième lignes de pliage et entre les huitième et neuvième lignes de pliage étant au plus égale à la distance 14 entre les cinquième et sixième lignes de pliage,
- deux cinquièmes encoches 26 prevues sur le bord extrême du premier rabat supérieur du second flan, disposées symétriquement par rapport à l'axe de la seconde partie central et espacées de celui-ci d'une distances /1 égale à celle qui sépare les secondes encoches 17 de l'axe.

On observera sur la figure que la largeur 19 est en fait exactement égale à la différence (/2-/3).

Le second flan comporte en outre un rabat inférieur 51, relié à la partie centrale 21 par une dixième ligne de pliage 52. La hauteur de la partie centrale 21, c'est-à-dire la distance /12 entre les hutième 23 et dixième 52 lignes de pliage est égale à la distance entre le bord supérieur des septième et huitième rabat 12, 14 et l'entaille 40.

La forme du second rabat supérieur du second flan 24 est identique à celle du quatrième rabat 8, ces deux rabats sont superposables. Le rabat 24 comporte donc une encoche supplémentaire 53 qui correspond à l'encoche supplémentaire 37, un bord oblique 54 qui correspond au bord oblique 35, et une ouverture 55 qui correspond à l'ouverture 41.

La partie centrale 21 du second flan comporte un prolongement 56 en forme de trapèze, limité par la huitième ligne de pliage 23 et par une ligne brisée qui comprend une partie 57 oblique qui part de l'extrémité de la. ligne de pliage 23 et fait avec celle-ci le même angle que la ligne d'incision 34 avec la troisième ligne de pliage 7, et une partie 58 parallèle à la ligne de pliage 23. Dans cette ligne sont prévues deux encoches 59, 60, dont la première est placée le long du bord latéral de la partie centrale 21, et dont la seconde est écartée de la première par une distance /3 égale à celle qui sépare les sixième et septième lignes de pliages 13 et 15. Ces encoches s'arrêtent avant d'atteindre la ligne de pliage 23.

Le rabat inférieur du second flan 51 est plus large que la partie centrale 21. Sa demi-largeur est égale à la demi-largeur /2 de la partie centrale 1 du premier flan, et il présente, sur son bord inférieur, une encoche 61 qui est écartée du bord latéral dudit rabat d'une distance /3 égale à cette qui sépare les sixième et septième lignes de pliage.

Vers le milieu de la partie centrale 21 se trouve une ligne de pliage horizontale 62 qui est située sur une face opposée à celle qui porte les lignes de pliage 23,25 et 52. La position de cette ligne 62 n'est pas critique, à condition qu'elle soit plus écartée de la huitième ligne de pliage 23 que le fond des encoches 59, 60, et de préférence que leur embouchure, et écartée de la dixième ligne de pliage 52 d'une distance supérieure à celle du rabat inférieure 51. Toutefois, il est préférable, pour une meilleure étanchéité de la face arrière de l'armoire, de prévoir cette ligne 62 vers le milieu de la hauteur de la partie centrale 21.

On va maintenant décrire le montage de l'armoire:
On procède d'abord au montage du premier flan en pliant dans le même sens les rabats latéraux à chaque fois de 90° autour de chacune de leurs lignes de pliage, puis en pliant de même les rabats inférieur et supérieur, les premières encoches 16 venant s'insérer dans les troisièmes encoches 18 et les secondes encoches 17 dans les quatrièmes encoches 19.

En outre, les secondes encoches supplémentaires 37 viennent s'insérer dans les premières encoches supplémentaires 36, ce qui a pour effet de maintenir le septième rabat 14 dans une position parallèle au cinquième rabat 10. Le face avant, les côtés et le fond de l'armoire sont ainsi réalisés, ainsi qu'une partie de la face supérieure.

On procède ensuite au montage du second flan en repliant de la même façon les rabats supérieurs 22, 24 dudit second flan, les cinquièmes encoches 26 venant s'insérer également dans les quatrièmes encoches 19 qui sont prévues d'une largeur double des autres encoches.

En outre, les encoches supplémentaires 53 viennent, comme les encoches supplémentaires 36, s'insérer dans les encoches supplémentaires 36 correspondantes.

Le rabat inférieur 51 est replié à l'horizontale, et l'encoche 61 vient s'insérer dans l'entaille 40 et constitue une planche d'étagère, l'insertion du rabat 51 est rendue possible par le souplesse que procure l'existence de la ligne de pliage 61.

Les deux encoches 59 et 60 viennent s'insérer respectivement dans les encoches 39 et 38.

Les rabats 8 et 24 viennent en superposition, et les ouvertures 41 et 55 étant en coïncidence constituent une ouverture unique dans laquelle il est possible d'accrocher par exemple, des portemanteaux.

Les figures 3 et 4 montrent l'aspect général de meuble monté. On constate que les pieds sont constitués par les bords inférieurs des rabats 10 et par les triangles 31, situés au bas de la partie centrale 1. Les bords des rabats 10 peuvent être échancrés si on le désire.

On constate également que la partie arrière de l'armoire est constituée par l'assemblage du rabat 4 des deux rabats 12 et de la partie centrale 21 du second flan.

La face supérieure de l'armoire est constituée par les rabats 6 et 22, juxtaposés, elle est plus large que le corps de l'armoire, le raccordement se faisant par les lignes obliques 32, 35, 57 et 54 procurant un effet esthétique avantageux.

Pour faciliter le démontage, on prévoit entre le bord extrême du rabat 4 et la ligne de pliage 52 un petit intervalle permettant d'insérer la main afin de retirer le rabat 51. Cet intervalle peut ne pas affecter toute la largeur du rabat 4.

L'armoire qu'on vient de décrire peut être réalisée en carton ondulé découpé au laser s'il s'agit d'un jouet d'enfant. Dans le cas d'une armoire pour adultes elle sera évidemment réalisée dans une matière appropriée: matière plastique en plaques, contreplaqué ou tôle métallique munie d'articulations ou charnières à l'endroit das lignes de pliage.

## Revendications

1. Procédé d'obtention d'une armoire à partir de matériau rigide en feuille, caractérisé en ce qu'il comporte les étapes suivantes:
a) préparer un premier flan comprenant:
- une première partie centrale de forme générale rectangulaire (1),
- un premier rabat inférieur (2) relié à la partie centrale le long d'un des bords de ladite partie centrale par une première ligne de pliage (3),
- un second rabat inférieur (4) relié à un premier rabat inférieur par une seconde ligne de pliage_ (5) parallèle à la première,
- un premier rabat supérieur (6) relié à la partie centrale par une troisième ligne de pliage (7) sur le bord opposé de ladite partie centrale,
- un second rabat supérieur (8) relié au premier rabat par une quatrième ligne de pliage (9) parallèle à la troisième,
- deux premiers rabats latéraux (10) relié chacun à l'un des côtés libres du panneau central par une cinquième ligne de pliage (11),
- deux seconds rabats latéraux (12) reliés chacun à un premier rabat latéral par une sixième ligne de pliage (13) parallèle à la cinquième,
- deux troisièmes rabats latéraux (14) reliés, chacun à un second rabat latéral par une septième ligne de pliage (15) parallèle à la sixième,
- deux premières encoches (16) prévues sur le bord extrême du second rabat inférieur (4), ces deux encoches étant à une distance (111 de l'axe de la partie centrale qui est égale à celle (/2) qui sépare la cinquième ligne de pliage (11 ) du même axe, diminuée de la distance (13) qui sépare les sixième (13) et septième (15) ligne de pliage,
- deux secondes encoches (17) prévues sur le bord extrême du second rabat supérieur (8), et situées à la même distance /1 de l'axe que les premières encoches,
- deux troisièmes encoches (18) prévues sur le côté inférieur du troisième rabat latéral, à une distance de la septième ligne de pliage (15) égale à la distance (/4) entre les cinquième (11) et sixième (13) lignes de pliage diminuees de la distance (/5) entre les première (3) et deuxième (5) lignes de pliage,
- deux quatrièmes encoches (19) prévues sur le côté supérieur du troisième rabat latéral à une distance (/6) de la septième ligne de pliage égale à la distance (/4) entre les cinquième et sixième lignes de pliage diminuées de la distance (/7) entre la troisième et quatrième lignes de pliage,
- une ouverture (20) pouvant être pourvue d'une porte et située dans la partie centrale de la partie centrale (1);
b) préparer un second flan comprenant:
- une seconde partie centrale (21) rectangulaire, dont la demi-larger (/9) est au moins égale à la demi-largeur (/2) de la partie centrale (1) du premier flan diminuée de la distance (/3) entre deux cinquième et sixième lignes de pliage adjacentes et de hauteur environ égale à la hauteur de la partie centrale du premier flan diminué de la distance (/10) entre la seconde ligne de pliage et le bord extrême du second rabat inférieur,
- un premier rabat supérieur du second flan (22) relié à la seconde partie centrale par une huitième ligne de pliage (23),
un second rabat supérieur du second flan (24) relié au premier rabat supérieur du second flan per une neuvième ligne de pliage (25), la somme des distances (I7, /11) entre les troisième et quatrième lignes de pliage et entre les huitième et neuvième lignes de pliage étant au plus égale à la distance (/4) entre les cinquième et sixième lignes de pliage,
- deux cinquièmes encoches (26) prévues sur le bord extrême du premier rabat supérieur du second flan, disposées symétriquement par rapport à l'axe de la seconde partie centrale et espacées de celui-ci d'une distance (/1 ) égale à celle qui sépare les secondes encoches (17) de l'axe;
c) procéder au montage du premier flan en pliant dans le même sens les rabats latéraux à chaque fois de 90° autour de chacun de leurs lignes de pliage, puis en pliant de même les rabats inférieur et supérieur, les premières encoches (16) venant s'insérer dans les troisièmes encoches (18) et les secondes encoches (17) dans les quatrièmes encoches (19).
d) procéder au montage du second flan en repliant de la même façon les rabats supérieurs (22, 24) repliant second flan, les cinquièmes encoches (26) venant s'insérer également dans les quatrièmes encoches (19) qui sont prévues d'une largeur double des autres encoches.

2. Procédé selon la revendication 1, caractérisé en ce que la distance (/4) entre les cinquième et sixième lignes de pliage (11, 13) est égale à la distance (/5) entre les première et deuxième lignes de pliage, si bien que les troisièmes encoches (18) sont adjacentes à la septième ligne de pliage (15).

3. Procédé selon l'une des revendications 1 ou 2, caractérisé en ce que la partie centrale (1) du flan est découpée suivant une ligne qui suit les côtés inférieur et supérieur d'un rectangle, et un seul des côtés latéraux, une ligne de pliage destinée à opérer en sens inverse des autres lignes de pliage mentionnées plus haut, constitue l'autre côté latéral du rectangle, si bien que cette découpe délimite une porte qui peut pivoter autour de la ligne de pliage.

4. Procédé selon l'une des revendications 1 à 3, caractérisé en ce que la partie centrale (1) comporte, à ses angles inférieurs, un prolongement triangulaire (31) limité par la cinquième ligne de pliage (11) et par une incision oblique (32) qui relie l'extrémité de la première ligne de pliage (3) au bord du flan, en ce que le bord inférieur du cinquième rabat (10) est parallèle à la ligne de pliage (3) mais est décalé vers le bas par rapport à elle d'une longueur correspondant à celle du triangle (31) et en ce que le bord inférieur du sixième rabat (12) est oblique, de telle façon que le bord inférieur du septième rabat 14 est en prolongement de la première ligne de pliage (3), si bien qu'après montage les pieds sont constitués par les bords inférieurs des rabats (10) et par les triangles (31), situés au bas de la partie centrale (1).

5. Procédé selon la revendication 4, caractérisé en ce que les bords des rabats (10) sont échancrés.

6. Procédé selon l'une des revendications 1 à 5, caractérisé en ce que la partie centrale (1) comporte, à ses angles supérieurs un prolongement triangulaire (33) limité par la troisième ligne de pliage (7) et par une incision oblique (34) qui relie l'extrémité de la cinquième ligne de pliage (11) au bord du flan. Le bord latéral du troisième rabat (6) est parallèle à la cinquième ligne de pliage (11) mais est plus écarté de l'axe d'une longueur correspondant à celle du triangle (33). Le bord latéral du quatrième rabat (8) comporte une premiere partie oblique (35) qui est contigüe à la quatrième ligne de pliage (9), et qui fait avec cette ligne de pliage un angle égal à celui qui fait l'incision (34) avec la troisième ligne de pliage (7), mais en sens inverse, en ce qu'une première encoche supplémentaire (36) est prévue sur le bord supérieur du cinquième rabat (10) et une seconde encoche supplémentaire (37) est prévue sur le bord supérieur du quatrième rabat (8), en ce que la distance (/8) de la première encoche supplémentaire (36) à la cinquième ligne de pliage (11) est égal à la distance (/7) entre les troisième et quatrième lignes de pliage, en ce que l'encoche (19), l'encoche (36) est d'une largeur suffisante pour recevoir deux épaisseurs de la matière dont sont faits les flans, et en ce que les secondes encoches supplémentaires (37) viennent s'insérer dans les premières encoches supplémentaires (36), ce qui a pour effet de maintenir le septième rabat (14) dans une position parallèle au cinquième rabat (10).

7. Procédé selon la revendication 6, caractérisé en ce que dans la partie inférieure des sixième et septième rabats (12) et (14) est prévue une entaille horizontale (40), qui ne débouche pas à l'extérieur, en ce que cette entaille part de la sixième ligne de pliage (13), travers la septième ligne de pliage (15) et s'arrête dans le septième rabat avant d'atteindre son bord extérieur, en ce que le second flan comporte en outre un rabat inférieur (51) relié à la partie centrale (21) par une dixième ligne de pliage (52) en ce que la hauteur de la partie centrale (21), c'est-à-dire la distance (/12) entre les huitième (23) et dixième (52) lignes de pliage est égale à là distance entre le bord supérieur des septième et huitième rabats (12, 14) et l'entaille (40), et en ce que lors du montage le rabat inférieur (51) est replié à l'horizontale, et l'encoche (61 ) vient s'insérer dans l'entaille (40) et constitue une planche d'étagère.

8. Procédé selon la revendication 7, caractérisé en ce qu'il est prévu dans la partie centrale (21 ) du second flan une ligne de pliage horizontale (42) qui est plus écartée de la huitième ligne de pliage (23) que le fond des encoches (59, 60) et de préférence que leur embouchure, et écarte de la dixième ligne de pliage (52) d'une distance supérieure à celle du rabat.

9. Procédé selon l'une des revendications 1 à 8, caractérisé en ce que dans le premier flan deux autres encoches supplémentaires (38, 39) sont prévues sur le bord supérieur du flan, qui sont adjacentes aux sixième et septième lignes de pliage (13) et (15), en ce que la partie centrale (21 ) du second flan comporte un prolongement (56) en forme de trapèze, limité par la huitième ligne de pliage (23) et par une ligne brisée qui comprend une partie (57) oblique qui part de l'extrémité de la ligne de pliage (23) et fait avec celle-ci le même angle que la ligne d'incision (34) avec la troisième ligne de pliage (7), et une partie (58) parallèle à la ligne de pliage (23). Dans cette ligne sont prévues deux encoches (59, 60) dont la première est placée le long du bord latéral de la partie centrale (21), et dont la seconde est écartée de la première par une distance /3 égale à celle qui sépare les sixième et septième lignes de pliages (13, 15) et en ce que ces encoches s'arrêtent avant d'atteindre la ligne de pliage (23), en et en ce que lors du montage pour faciliter le démontage, on prévoit entre le bord extrême du rabat (4) est la ligne de pliage (52) un petit intervalle permettant d'insérer la main afin de retirer le rabat (51), en ce que cet intervalle peut ne pas affecter toute la largeur du rabat (4).

10. Procédé selon l'une des revendications 1 à 9, caractérisé en ce que dans le quatrième rabat (8), une ouverture (41), allongée dans le sens horizontal est encore prévue, en ce que la forme du second rabat supérieur du second flan (24) est identique à celle du quatrième rabat (8), ces deux rabats sont superposables, ledit rabat (24) comportant donc une ouverture (55) qui correspond à l'ouverture (41 et en ce que, lors du montage les rabats (8) et (24) viennent en superposition, et les ouvertures (41, 55) étant en coïncidence constituent une ouverture unique dans laquelle il est possible d'accrocher par exemple, des portemanteaux.

11. Ensemble de deux flans découpés et pourvus de lignes de pliage, cet ensemble étant destiné à la mise en oeuvre du procédé selon l'une des revendications 1 à 10.

12. Armoire obtenue par le procédé selon l'une des revendications 1 à 10.

## Patentansprüche

1. Verfahren zur Herstellung eines Schrankes mittels eines starren blattförmigen Materials, gekennzeichnet durch folgende Verfahrensschritte:
a) das Herstellen einer ersten Platine, bestehend aus einem ersten zentralen Teil von im allgemeinen rechteckiger Form (1),
eines ersten unteren Lappens (2), der mit dem zentralen Teil entlang der Kanten des Zentralen Teiles durch eine erste Faltlinie (3) verbunden ist,
einen zweiten unteren Lappen (4), der mit einem ersten unteren Lappen durch eine zweite Faltlinie (5) parallel zu der ersteren verbunden ist,
einen ersten oberen Lappen (6), der mit dem zentralen Teil durch eine dritte Faltlinie (7) auf der gegenüberliegenden Kante des zentralen Teiles verbunden ist,
einen zweiten oberen Lappen (8), der mit dem ersteren Lappen durch eine vierte Faltlinie (8) parallel zur dritten verbunden ist,
zwei erste seitliche Lappen (10), die jeder mit einer der freien Kanten des zentralen Teiles durch eine fünfte Faltlinie (11) verbunden ist, zwei seitliche Lappen (12), die jeder mit einem ersten seitlichen Lappen durch eine sechste Faltlinie (13) parallel zur der fünften verbunden ist,
zwei dritte seitliche Lappen (14), die jeder mit einem zweiten seitlichen Lappen durch eine siebte Faltlinie (15) parallel zu der sechsten verbunden sind,
zwei erste Kerben (16) oder Einschnitte, auf der Außenkante diesen zweiten unteren Lappens (4), wobei diese beiden Kerben einen Abstand (I₁,) von der Achse des zentralen Teiles besitzen, der gleich dem Abstand (1₂) ist, welcher die fünfte Faltlinie (11) von der gleichen Achse trennt vermindert um den Abstand (1₃), der die sechste (13) und siebte Faltlinie (15) trennt,
zwei zweite Kerben (17) an der Außenkante des zweiten oberen Lappens (8) mit dem gleichen Abstand (I₁,) und der Achse wie die ersteren Kerben,
zwei dritte Kerben (18) auf der Unterseite des dritten seitlichen Lappens mit einem Abstand von der siebten Faltlinie (15) gleich dem Abstand (I₄) zwischen der fünften (11) und der siebten Faltlinie (1₃), vermindert um den Abstand (1₅) zwischen der ersten Faltlinie (3) und der zweiten Faltlinie (5),
zwei vierte Kerben (19) vorgesehen an der Oberkante des dritten seitlichen Lappens mit einem Abstand (1₆) von der siebten Faltlinie gleich dem Abstand (1₄) zwischen der fünften und der sechsten Faltlinie vermindert um den Abstand (1₇) zwischen der dritten und der vierten Faltlinie,
eine Öffnung (20), die als eine Tür vorgesehen werden kann und in dem zentralen Teil des Mittelteils (1) liegt;
b) die Herstellung einer zweiten Platine, bestehend aus:
einem zweiten zentralen, rechteckigen Teil (21), dessen halbe Breite (1₉) wengistens gleich der halben Breite (I₂) des zentralen Teiles (1) der ersten Platine vermindert um den Abstand (1₃) zwischen der fünften und der sechsten benachbarten Faltlinien mit einer Höhe etwa gleich der Höhe des zentralen Teiles der ersten Platine vermindert um den Abstand (1,₀₁ zwischen der zweiten Faltlinie und der Außenkante des zweiten unteren Lappens,
einem ersten oberen Lappen der zweiten Platine (22), verbunden mit dem zweiten zentralen Teil durch eine achte Faltlinie (23),
einem zweiten oberen Lappen (24) der zweiten Platine, verbunden mit dem ersten oberen Lappen der zweiten Platine durch eine neunte Faltlinie (25), wobei die Summe der Abstände (I₇, I_{"}) zwischen der dritten und der vierten Faltlinie und zwischen der achten und der neunten Faltlinie höchstens gleich dem Abstand (1₄) zwischen der fünften und der sechsten Faltlinie ist,
zwei fünften Kerben (26) an der Außenkante des ersten oberen Lappens der zweiten Platine, symmetrisch zur Achse des zweiten zentralen Teiles mit Abstand von dieser (11 gleich demjenigen, der die zweiten Kerben (17) von der Achse trennt;
c) aus der Montage der ersten Platine, indem man im gleichen Sinn die seitlichen Lappen um 90° um jede ihrer Faltlinien faltet, dann die unteren und oberen Lappen im selben Sinn faltet, wobei die ersteren Kerben (16) sich in die dritten Kerben (18) einlegen, und die zweiten Kerben (17) in die vierten Kerben (19),
d) aus der Montage der zweiten Platine, in dem man in gleicher Art die oberen Lappen (22, 24) faltet, wobei sich die fünften Kerben (26) in die vierten Kerben (19) einlegen, die eine doppelte Breite besitzen wie die anderen Kerben.

2. Verfahren nach Anspruch 1, dadurch gekennzeichnet, daß der Abstand (1₄) zwischen der fünften und der sechsten Faltlinie (11, 13) gleich dem Abstand (1₅) zwischen der ersten und der zweiten Faltlinie ist, so daß die dritten Einschnitte (18) zur siebten Faltlinie (15) benachbart sind.

3. Verfahren nach Anspruch 1 oder 2, dadurch gekennzeichnet, daß der zentrale Teil (1) der Platine ausgeschnitten ist, und zwar nach einer Linie, die der unteren und oberen Kante eines Rechteckes folgt und daß eine der seitlichen Faltlinien umgekehrt zu den anderen vorerwähnten Faltlinien arbeitet, die die andere Seitenkante des Dreieckes bildet, so daß dieser Ausschnitt eine Tür umgrenzt, die um die Faltlinie schwenken kann.

4. Verfahren nach einem der Ansprüche 1 bis 3, dadurch gekennzeichnet, daß der zentrale Teil (1) an seinen unteren Ecken eine Dreieckverlängerung (31) besitzt, die durch die fünfte Faltlinie (11) und einen schrägen Einschnitt (32) begrenzt ist, der das Ende der ersten Faltlinie (3) mit der Kante der Platine verbindet, und daß die Unterkante des fünften Lappens (10) parallel zur Faltlinie (3) liegt, aber unten gegenüber dieser um eine Länge entsprechend der des Dreieckes (31) vorragt, und daß die Unterkante des sechsten Lappens (12) so abgeschrägt ist, daß die Unterkante des siebten Lappens (14) eine Verlängerung der ersten Faltlinie (3) bildet, so daß nach der Montage die Füße durch die Unterkanten der Lappen (10) und der Dreiecke (31) gebildet sind.

5. Verfahren nach Anspruch 4, dadurch gekennzeichnet, daß die Kanten der Lappen (10) bogenförmig sind.

6. Verfahren nach einem der Ansprüche 1 bis 5, dadurch gekennzeichnet, daß der zentrale Teil (1) an seinen oberen Ecken eine Dreieckverlängerung (33) besitzt, die durch eine dritte Faltlinie (7) und durch einen schrägen Einschnitt (34) begrenzt ist, weicher das Ende der fünften Faltlinie (11) mit der Kante der Platine verbindet, daß die Seitenkante des dritten Lappens (6) parallel zur fünften Faltlinie (11) liegt, aber weiter entfernt von der Achse um eine Länge entsprechend der des Dreieckes (33) ist. Die Seitenkante des vierten Lappens (8) besitzt einen ersten Schrägteil (35), der an der vierten Faltlinie (9) angrenzt und der mit dieser Faltlinie einen Winkel gleich dem des Einschnittes (34) mit der dritten Faltlinie (7) aber im umgekehrten Sinn bildet und daß eine erste ergänzende Kerbe (36) an der Oberkante des fünften Lappens (10) und eine zweite ergänzende (komplementäre) Kerbe (37) an der Oberkante des vierten Lappens (8) vorgesehen ist und daß der Abstand (1₈) der ersten komplementären Kerbe (36) an der fünften Faltlinie (11) gleich dem Abstand (1₇) zwischen der dritten und vierten Faltlinie ist, und daß die Kerbe (19) und die Kerbe (36) eine genügende Breite zur Aufnahme der zweifachen Dicke des Materials besitzen, aus dem die Platinen hergestellt sind, und daß die zweiten komplementären Kerben (37) sich in die ersten komplementären Kerben (36) einlegen können, was zum Ziel hat, den siebten Lappen (14) in einer Stellung parallel zum fünften Lappen (10) zu halten.

7. Verfahren nach Anspruch 6, dadurch gekennzeichnet, daß im unteren Teil des sechsten und siebten Lappens (12, 14) ein horizontaler Ausschnitt (40) vorgesehen ist, der nicht nach außen mündet, daß dieser Ausschnitt von der sechsten Faltlinie (13) ausgeht, die Faltlinie (15) kreuzt und im siebten Lappen vor dessen Außenkante endet, daß die zweite Platine auch einen unteren Lappen (51) besitzt, der mit dem mittleren Teil (21) durch eine zehnte Faltlinie (52) verbunden ist, daß die Höhe des zentralen Teiles (21), d.h. der Abstand (I₁₂) zwischen der achten Faltlinie (23) und der zehnte Fältlinie (52) gleich dem Abstand zwischen der Oberkante des siebten und achten Lappens (12, 14) und dem Ausschnitt (40) ist und während der Montage wird der untere Lappen (51) zur Horizontalen gefaltet und die Kerbe (61) in den Ausschnitt (40) eingesetzt zur Bildung eines.Ab- stellbrettes.

8. Verfahren nach Anspruch 7, dadurch gekennzeichnet, daß im zentralen Teil (21) der zweiten Platine eine horizontale Faltlinie (42) vorgesehen ist, die weiter von der achten Faltlinie (23) als der Boden der Kerben (59, 60) und vorzugsweise als deren Muendung und entfernt ist von der zehnten Faltlinie (52) um einen Abstand Groesser als der des Lappens.

9. Verfahren nach einem der Ansprüche 1 bis 8, dadurch gekennzeichnet, daß in der ersten Platine zweit weitere Ergänzungskerben (38, 39) an der Oberkante vorgesehen sind, die an der sechsten und siebten Faltlinie (13, 15) angrenzen und daß der zentrale Teil (21) der zweiten Platine eine Verlängerung (56) in Trapezform aufweist, die durch die achte Faltlinie (23) und durch eine schräge Linie (57) begrenzt ist, welche ausgeht von dem Ende der Faltlinie (23) und mit dieser einen Winkel bildet, wie die geneigte Linie (34) mit der dritten Faltlinie (7) usw. begrenzt ist durch die Linie (58) parallel zur Faltlinie (23). An dieser letzteren Linie (58) sind zwei Kerben (59, 60) vorgesehen, deren erstere entlang der Seitenkante des zentralen Teiles (21) verläuft und deren zweiten von der ersten einen Abstand (1₃) gleich demjenigen besitzt, der zwischen der sechsten und siebten Faltlinie (13, 15) liegt, und daß diese Kerben vor der Faltlinie (23) aufhören und um die Demontage zu erleichtern, sieht man zwischen der Außenkante des Lappens (4) und der Faltlinie (52) einen kleinen Zwischenraum vor, der das Einführen der Hand zuläßt, um den Lappen (51) zurückzuziehen, und daß dieser Zwischenraum nicht die ganze Breite des Lappens (4) einnehmen kann.

10. Verfahren nach einem der Ansprüche 1 bis 9, dadurch gekennzeichnet, daß in dem vierten Lappen (8) eine Öffnung (41) in horizontaler Richtung vorgesehen ist, daß die Form des zweiten oberen Lappens (24) der zweiten Platine identisch zu der des vierten Lappens (8) ist, wobei diese beiden Lappen aufeinanderlegbar sind, wobei der Lappen (24) eine Öffnung (55) besitzt, die der Öffnung (41) entspricht und daß bei der Montage die Lappen (8, 24) übereinander zu liegen kommer und die Öffnungen (41, 55) sich überdecken und damit eine einzige Öffnung bilden, an der es möglich ist, z.B. Türendavids zu hängen.

11. Zusammensetzung aus zugeschnittenen und mit Faltlinien versehenen Platinen, die zur Durchführung des Verfahrens nach einem der Ansprüche 1 bis 10 bestimmt sind.

12. Schrank, aufgebaut nach dem Verfahren eines der Ansprüche 1 bis 10.

## Claims

1. Process for obtaining a wardrobe from rigid sheet material, characterised in that it involves the following steps:
a) preparing a first blank comprising:
a first central part of general rectangular shape (1),
a first lower flap (2) joined to the central part along one of the edges of the said central part by means of a first folding line (3),
a second lower flap (4) joined to a first lower flap by means of a second folding line (5) parallel to the first,
a first upper flap (6) joined to the central part by means of a third folding line (7) on the opposite edge of the said central part,
a second upper flap (8) joined to the first flap by means of a fourth folding line (9) parallel to the third,
two first lateral flaps (10) each joined to one of the free sides of the central panel by means of a fifth folding line (11),
two second lateral flaps (12) each joined to one of the first lateral flaps by means of a sixth folding line (13) parallel to the fifth,
two third lateral flaps (14) each connected to one of the second lateral flaps by means of a seventh folding line (15) parallel to the sixth,
two first notches (16) located on the extreme edge of the second lower flap (4), these two notches being at a distance (t1) from the axis of the central part which is equal to that (12) separating the fifth folding line (11) from the same axis, less the distance (13) separating the sixth and seventh folding lines (13 and 15) respectively,
two second notches (17) located on the extreme edge of the second upper flap (8) and arranged at the same distance (11) from the axis as the first notches,
two third notches (18) located on the lower side of the third lateral flap at a distance from the seventh folding line (15) equal to the distance (14) between the fifth and sixth folding lines (11 and 13), less the distance (15) between the first and second folding lines (3) and (5),
two fourth notches (19) located on the upper side of the third lateral flap at a distance (16) from the seventh folding line which is equal to the distance (14) between the fifth and sixth .folding lines, less the distance (17) between the third and fourth folding lines,
an orifice (20) which can be provided with a door and which is located in the middle region of the central part (1);
b) preparing a second blank comprising:
a second rectangular central part (21), the half-width (19) of which is at least equal to the half-width (12) of the central part (1) of the first blank, less the distance (13) between two adjacent fifth and sixth folding lines and the height of which is approximately equal to the height of the central part of the first blank, less the distance (110) between the second folding line and the extreme edge of the second lower flap,
a first upper flap (22) of the second blank, joined to the second central part by means of an eighth folding line (23),
a second upper flap (24) of the second blank, joined to the first upper flap of the second blank by means of a ninth folding line (25), the sum of the distances (17 and 111) between the third and fourth folding lines and between the eighth and ninth folding lines being at most equal to the distance (14) between the fifth and sixth folding lines,
two fifth notches (26) located on the extreme edge of the first upper flap of the second blank, arranged symmetrically relative to the axis of the second central part and spaced from the latter by a distance (11 equal to that separating the second notches (17) from the axis;
c) assembling the first blank by folding the lateral flaps in the same direction, 90° each time, about each of their folding lines and then likewise folding the lower and upper flaps, the first notches (16) being inserted into the third notches (18) and the second notches (17) into the fourth notches (19);
d) assembling the second blank by folding the upper flaps (22, 24) of the said second blank in the same way, the fifth notches (26) being inserted likewise into the fourth notches (19), the width of which is double that of the other notches.

2. Process according to Claim 1, characterised in that the distance (14) between the fifth and sixth folding lines (11, 13) is equal to the distance (15) between the first and second folding lines, with the result that the third notches (18) are adjacent to the seventh folding line (15).

3. Process according to one of Claims 1 or 2, characterised in that the central part (1) of the blank is cut out along a line following the lower and upper sides of a rectangle and only one of the lateral sides, and a folding line intended to take effect in the opposite direction to the other folding lines mentioned above constitutes the other lateral side of the rectangle, with the result that this cut-out delimits a door which can pivot about the folding line.

4. Process according to one of Claims 1 to 3, characterised in that the central part (1 has at its lower corners a triangular extension (31) limited by the fifth folding line (11) and by an oblique incision (32) connecting the end of the first folding line (3) to the edge of the blank, in that the lower edge of the fifth flap (10) is parallel to the folding line (3), but is offset downwards relative to the latter by a length corresponding to that of the triangle (31), and in that the lower edge of the sixth flap (12) is oblique, so that the lower edge of the seventh flap (14) is in the extension of the first folding line (3), with the result that, after assembly, the feet are formed by the lower edges of the flaps (10) and by the triangles (31) located at the bottom of the central part (1).

5. Process according to claim 4, characterised in that the edges of the flaps (10) are scalloped.

6. Process according to one of Claims 1 to 5, characterised in that the central part (1) has at its upper corners a triangular extension (33) limited by the third folding line (7) and by an oblique incision (34) connecting the end of the fifth folding line (11) to the edge of the blank, in that the lateral edge of the third flap (6) is parallel to the fifth folding line (11), but is further from the axis by a length corresponding to that of the triangle (33), in that the lateral edge of the fourth flap (8) has a first oblique part (35) which is contiguous to the fourth folding line (9) and which forms with this folding line an angle equal to that formed by the incision (34) with the third folding line (7), but in the opposite direction, in that a first additional notch (36) is provided on the upper edge of the fifth flap (10) and a second additional notch (37) is provided on the upper edge of the fourth flap (8), in that the distance (18) between the first additional notch (36) and the fifth folding line (11) is equal to the distance (17) between the third and fourth folding lines, in that the notch (19) and the notch (36) are of sufficient width to receive two thicknesses of the material of which the blanks are made, and in that the second additional notches (37) are inserted into the first additional notches (36), the effect of this being to maintain the seventh flap (14) in a position parallel to the fifth flap (10).

7. Process according to Claim 6, characterised in that in lower part of the sixth and seventh flaps (12) and (14) there is a horizontal slot (14) which does not open on to the outside, in that this slot starts from the sixth folding line (13), passes through the seventh folding line (15) and stops in the seventh flap, before reaching its outer edge, in that the second blank also possesses a lower flap (51) joined to the central part (21) by means of a tenth folding line (52), in that the height of the central part (21 that is to say the distance (112) between the eighth and tenth folding lines (23) and (52), is equal to the distance between the upper edge of the seventh and eighth flaps (12) and (14) and the slot (40), and in that, during assembly, the lower flap (51) is folded into a horizontal position, and the notch (61) is inserted into the slot (40), thus producing a shelf.

8. Process according to Claim 7, characterised in that there is in the central part (21) of the second blank a horizontal folding line (42) which is further from the eighth folding line (23) than the bottom of the notches (59, 60) and preferably their mouth and is at a greater distance from the tenth folding line (52) than the flap.

9. Process according to one of Claims 1 to 8, characterised in that, in the first blank, two other additional notches (38, 39) are provided on the upper edge of the blank, these being adjacent to the sixth and seventh folding lines (13) and (15), in that the central part (21) of the second blank has a trapezoidal extension (56) limited by the eighth folding line (23) and by a broken line comprising an oblique part (57), starting from the end of the folding line (23) and forming with the latter the same angle as the incision line (34) with the third folding line (7), and the part (58) parallel to the folding line (23), there being in this broken line two notches (59, 60), the first of which is arranged along the lateral edge of the central part (21) and the second of which is apart from the first and by a distance (13) equal to that separating the sixth and seventh folding lines (13, 15), in that these notches stop before reaching the folding line (23), in that, during assembly, to make dismantling easier there is a small gap between the extreme edge of the flap (4) and the folding line (52) which makes it possible to insert the hand in order to pull out the flap (51 and in that this gap need not extend over the entire width of the flap (4).

10. Process according to one of Claims 1 to 9, characterised in that in the fourth flap (8) an orifice (41) elongated in the horizontal direction is also provided, in that the shape of the second upper flap of the second blank (24) is identical to that of the fourth flap (8), and these two flaps can be superimposed on one another, the said flap (24) therefore having an orifice (55) corresponding to the orifice (41), and in that, during assembly, the flaps (8) and (24) are superimposed on one another and the orifices (41, 55) coinciding with one another constitute a single orifice, in which it is possible to hook, for example, coat hangers.

11. Set of two blanks cut out and provided with folding lines, this set being intended for carrying out the process according to one of Claims 1 to 10.

12. Wardrobe obtained by means of the process according to one of Claims 1 to 10.
